# EUROPÄISCHE PATENTSCHRIFT

(11) **EP 0 313 548 B1**
(45) Veröffentlichungstag und Bekanntmachung des Hinweises auf die Patenterteilung: **16.10.1991**
(21) Anmeldenummer: 88890260.8
(22) Anmeldetag: 17.10.1988
(51) Int. Cl.: G04B 19/26, G04B 39/00

(54) **Astrologische Uhr**
Astrological watch
Montre astrologique

(30) Priorität: 23.10.1987 AT 2806/87
(43) Veröffentlichungstag der Anmeldung: 26.04.1989
(73) Patentinhaber: Schirmer, Wolfhart, Dipl.-Ing., A-1238 Wien (AT)
(72) Erfinder: Schirmer, Wolfhart, Dipl.-Ing., A-1238 Wien (AT)
(74) Vertreter: Rippel, Andreas, Dipl.-Ing.

(56) Entgegenhaltungen:
- WO-A-82/03472
- DE-A- 2 263 998
- DE-A- 2 944 785
- DE-U- 1 603 877
- GB-A- 2 183 869

## Beschreibung

Die Erfindung bezieht sich auf eine astrologische Uhr zur Darstellung persönlicher Chancen in Abhängigkeit von den Gestirnen. Solche Uhren sind bekannt (GB-A-2183869).

Trotz, oder vielleicht wegen einer immer weiter um sich greifenden Technisierung und damit Entzauberung früher geheimnisvoller Dinge, hat die Astrologie in letzter Zeit immer mehr Anhänger gefunden. Demgemäß möchten viele Menschen bestimmen können, welche Aussichten für ein von ihnen geplantes Vorhaben zu einem bestimmten Zeitpunkt und an einem bestimmten Ort bestehen oder auch bestanden haben. Nur wenige Menschen haben jedoch die für die Bestimmung solcher Aussichten notwendigen Mittel bzw. Kenntnisse.

Die Erfindung hat es sich daher zum Ziel gesetzt, eine astrologische Uhr zu schaffen, mit der es praktisch jedem möglich ist, die für ihn nach den Regeln der Astrologie bestehenden Aussichten zu bestimmen. Erreicht wird dieses Ziel dadurch, daß die astrologische Uhr eine Anzeigescheibe für die Gestirne sowie einen Speicher aufweist, in dem die Position der Gestirne über einen längeren Zeitraum gespeichert ist, wobei die Anzeigescheibe auf die Position der Gestirne sowohl zu einem festlegbaren Zeitpunkt als auch für einen festlegbaren Breitengrad einstellbar ist, und ferner der Anzeigescheibe ein persönliches Kosmogramm zugeordnet ist.

Beim Erwerb einer erfindungsgemäßen astrologischen Uhr wird das persönliche Kosmogramm von einem Astrologen erstellt und auf der Uhr aufgebracht. Der Benutzer kann nun selbst Zeitpunkt und Ort einstellen und damit die entsprechende Position der Gestirne aus dem Speicher abrufen, um so im Zusammenhang mit seinem persönlichen Kosmogramm sich ein Urteil aus astrologischer Sicht zu verschaffen.

Die Ausbildung der astrologischen Uhr ist vielfältig zu variieren. Bei einer bevorzugten Ausführungsform ist das persönliche Kosmogramm innerhalb der drehbaren Anzeigescheibe für die Gestirnsumläufe angeordnet. Dadurch wird die Übersichtlichkeit für den Benutzer erhöht.

Zweckmäßig ist die Anzeigescheibe für die Gestirnsumläufe innerhalb eines drehbaren Minutenringes eines Zeitmessers angeordnet, der mittels eines Zeitwerkes an einer Ablesestelle vorbeibewegbar ist. Dadurch kann die astrologische Uhr auch als Zeitmesser, also als Uhr im engeren Sinne des Wortes verwendet werden. Es ist insbesondere auch die Ausbildung als Armbandoder Taschenuhr möglich, sodaß der Benutzer die Uhr jederzeit zur Hand hat.

Nach einem weiteren Merkmal der Erfindung wird der Minutenring entgegen dem Uhrzeigersinn bewegt und er ist nahe der Ablesestelle einer Stundenanzeige angeordnet. Es wird dadurch nicht nur die Übersichtlichkeit der Ablesung erhöht, es wird auch das Positive hervorgehoben, weil eine Drehung entgegen dem Uhrzeigersinn einem positiven Drehsinn entspricht.

Es ist ferner möglich, koaxial zum Minutenring einen Sekundenring anzuordnen.

Zur Erhöhung der Ablesbarkeit bei kleineren astrologischen Uhren, insbesondere Armbanduhren, ist es vorteilhaft, wenn wenigstens der Minutenring samt seinem innerhalb liegenden Bereich von einem optisch vergrößernden Schutzglas überdeckt ist.

Nachstehend ist die Erfindung an Hand eines in der Zeichnung dargestellten Ausführungsbeispieles, auf das die Erfindung jedoch keineswegs beschränkt ist, beschrieben. Dabei zeigt die Zeichnung die Draufsicht auf eine als Armbanduhr ausgebildete erfindungsgemäße astrologische Uhr.

Beim dargestellten Ausführungsbeispiel wird ein Minutenring 2 im positiven Drehsinn, also entgegen dem Uhrzeigersinn, an einer Ablesestelle 5 vorbeibewegt. Nach jeder vollen Umdrehung, gleichzusetzen mit sechzig Minuten, wird mittels einer an sich bekannten, sehr einfachen mechanischen Vorrichtung, die an der Stundenanzeige 1 ablesbare Stundenzahl um eine Ziffer vorgerückt. Der beim Ausführungsbeispiel ebenfalls vorgesehene Sekundenring 3 wird mechanisch ebenfalls im positiven Drehsinn gedreht.

Der Sekundenring 3 dreht den Minutenring 2 nach einer vollständigen Umdrehung um eine Minuteneinheit weiter, dieser dreht seinerseits die Stundenanzeige nach jeder vollen Umdrehung um eine Ziffer weiter.

Wie aus der Zeichnung ersichtlich ist, ist das Uhrgehäuse 7 etwa drachenförmig ausgebildet, wobei die Stundenanzeige 1 im unteren Teil des Gehäuses 7 außerhalb des Minutenringes 2 angeordnet ist. Innerhalb von Minutenring 2 bzw. Sekundenring 3 befindet sich eine Anzeigescheibe 4. Diese Scheibe 4 dient derAnzeige der Gestirnsumläufe und ist z.B. durchsichtig, wobei die ringförmig angeordneten Symbole für die Gestirne durchscheinen. Sie könnten z.B. mittels Flüssigkeitskristallen dargestellt werden. Im Gehäuse 7 ist ein Datenspeicher angeordnet, in dem die Position der Gestirne über einen längeren Zeitraum, z.B. hundert Jahre, gespeichert ist.

Der Abruf aus dem Speicher erfolgt über Knöpfe oder Sensoren 6. Es kann dabei sowohl das gewünschte Datum als auch der Breitengrad eingegeben werden, an dem sich der Benutzer befindet. Diese Eingaben erscheinen im gewählten Ausführungsbeispiel in der Mitte des Gehäuses 7, im Beispiel ist es der 48. Breitengrad und es war der 14. Oktober 1987 um 14 Uhr 15. Auf Grund der aus dem Speicher abgerufenen Daten werden auf der Anzeigescheibe 4 die Gestirne in ihrer entsprechenden Konstellation dargestellt.

Auf der Anzeigescheibe 4 ist ein persönliches Kosmogramm 8 des Benutzers aufgebracht. Dieses Kosmogramm 8 kann aus einer durchsichtigen Folie mit den astrologischen Symbolen bestehen.

Das persönliche Kosmogramm 8 ist nach europäischen und/oder chinesischen Tierkreiszeichen vom Astrologen für eine bestimmte Person beim Kauf der Uhr zu erstellen und anzufertigen. Da die Gestirnsumläufe im positionellen Zusammenhang (überlagert durch das persönliche Kosmogramm) gesehen werden, ist jede Uhr ein einmaliges, nur für eine bestimmte Person zugeschnittenes Produkt.

Der Benutzer stellt auf die beschriebene Art Breitengrad und Zeitpunkt ein und kann nun auf Grund der aus dem Speicher abgerufenen und auf der Anzeigescheibe 4 ersichtlichen Gestirnsumläufe im Zusammenhang mit seinem persönlichen Kosmogramm die für ihn gültigen astrologischen Schlüsse ziehen.

Um die Ablesung zu erleichtern, kann ein optisch vergrößerndes Schutzglas 9 angeordnet werden.

Im Rahmen der Erfindung sind zahlreiche Abänderungen möglich. So kann die Uhr in allen Größen als Stand-, Wand-oder Taschenuhr hergestellt werden. Es ist aber auch möglich, die astrologische Uhr in Form oder in Kombination mit einem Taschenrechner oder einem Biorhythmusanzeiger auszubilden.

## Patentansprüche

1. Astrologische Uhr zur Darstellung persönlicher Chancen in Abhängigkeit von den Gestirnen, **dadurch gekennzeichnet,** daß sie eine Anzeigescheibe (4) für die Gestirne sowie einen Speicher aufweist, in dem die Position der Gestirne über einen längeren Zeitraum gespeichert ist, wobei die Anzeigescheibe (4) auf die Position der Gestirne sowohl zu einem festlegbaren Zeitpunkt als auch für einen festlegbaren Breitengrad einstellbar ist, und ferner der Anzeigescheibe ein persönliches Kosmogramm (8) zugeordnet ist.

2. Astrologische Uhr nach Anspruch 1, dadurch gekennzeichnet, daß das persönliche Kosmogramm (8) innerhalb der drehbaren Anzeigescheibe (4) für die Gestirnsumläufe angeordnet ist.

3. Astrologische Uhr nach Anspruch 2, dadurch gekennzeichnet, daß die Anzeigescheibe (4) für die Gestirnsumläufe innerhalb eines drehbaren Minutenringes (2) eines Zeitmessers angeordnet ist, der mittels eines Zeitwerkes an einer Ablesestelle (5) vorbeibewegbar ist.

4. Astrologische Uhr nach Anspruch 3, dadurch gekennzeichnet, daß der Minutenring (2) entgegen dem Uhrzeigersinn bewegt wird und nahe der Ablesestelle (5) eine Stundenanzeige (1) angeordnet ist.

5. Astrologische Uhr nach einem der Ansprüche 2 bis 4, dadurch gekennzeichnet, daß koaxial zum Minutenring (2) ein Sekundenring (3) angeordnet ist.

6. Astrologische Uhr nach einem der Ansprüche 1 bis 5, dadurch gekennzeichnet, daß wenigstens der Minutenring (2) samt seinem innerhalb liegenden Bereich von einem optisch vergrößernden Schutzglas (9) überdeckt ist.

## Claims

1. Astrological clock for the illustration of personal opportunities in relation to the planets, characterized in that the clock is equipped with a disc (4) indicating the individual planets and a memory which stores the positions of the planets for a longer period of time; the indicator disc (4) being adjustable to the positions of the planets both at a given moment and for a definable degree of latitude, and with a personal cosmogram (8) being allocated to the indicator disc.

2. Astrological clock according to claim 1, characterized in that the personal cosmogram (8) is located on the rotatable disc (4) indicating the course of the planets.

3. Astrological clock according to claim 2, characterized in that the disc (4) indicating the course of the planets is located inside a rotatable ring for minutes (2) of a chronometer which can be moved past a reading point (5) by means of a time unit.

4. Astrological clock according to claim 3, characterized in that the ring for minutes (2) is rotated in the anticlockwise direction, with a hour indicator (1) being located near the reading point (5).

5. Astrological clock according to one of the claims 2 to 4, characterized in that a ring for seconds (3) is located coaxially to the ring for minutes (2).

6. Astrological clock according to one of the claims 1 to 5, characterized in that at least the ring for minutes (2) and its interior part are covered by an optically magnifying protective glass (9).

## Revendications

1. Horloge astrologique pour la représentation des chances personnelles en dépendance des planètes, caractérisée en ce qu'elle présente un disque indicateur (4) pour les planètes et une mémoire où les positions des planètes peuvent être emmagasinées pour quelque temps; le disque indicateur (4) des positions des planètes peut être ajusté à un moment et un degré de latitude donnés et contient un cosmogramme personnel (8).

2. Horloge astrologique selon revendication 1, caractérisé en ce que le cosmogramme personnel (8) est positionné sur le disque (4) rotatif qui indique le cours des planètes.

3. Horloge astrologique selon revendication 2, caractérisé en ce que le disque (4) qui indique le cours des planètes se trouve au milieu d'un anneau (2) des minutes rotatif d'un chronomètre qui, à l'aide d'un régulateur, peut être passé devant un point de lecture (5).

4. Horloge astrologique selon revendication 3, caractérisé en ce que l'anneau (2) de minutes est tourné en sens inverse des aiguilles d'une montre, avec un indicateur des heures (1) près du point de lecture (5).

5. Horloge astrologique selon une des revendications 2 à 4, caractérisé en ce qu'un anneau des secondes (3) est positionné coaxialement à l'anneau des minutes (2).

6. Horloge astrologique selon une des revendications 1 à 5, caractérisé en ce qu'au moins l'anneau des minutes (2) et sa surface intérieure sont couverts d'un verre protecteur (9) agrandissant.
